# EUROPÄISCHE PATENTANMELDUNG

(11) **EP 4 711 628 A1**
(43) Veröffentlichungstag der Anmeldung: **18.03.2026**
(21) Anmeldenummer: 25201843.7
(22) Anmeldetag: 12.09.2025
(51) Int. Cl.: F15B 11/16, B66F 9/075, B66F 9/22, F15B 21/08

(54) **ANTRIEBSSYSTEM FÜR EIN ARBEITSFAHRZEUG**

(30) Priorität: 13.09.2024 AT 5011824 U
(71) Anmelder: Palfinger AG, 5101 Bergheim bei Salzburg (AT)
(72) Erfinder: ROSENHAMMER, Christian, 5101 Bergheim bei Salzburg (AT); HASLAUER, Mario, 5101 Bergheim bei Salzburg (AT)
(74) Vertreter: Torggler & Hofmann Patentanwälte - Innsbruck

(57) **Zusammenfassung**

Antriebssystem (1) für ein Arbeitsfahrzeug, beispielsweise Mitnahmestapler, mit wenigstens einem Verbraucher (2), wobei das Antriebssystem (1)
- eine Hydraulikpumpe (3), welche zum Antreiben des wenigstens einen Verbrauchers (2) ausgebildet ist,
- einen mechanisch mit der Hydraulikpumpe (3) gekoppelten Elektromotor (4), welcher zum Antreiben der Hydraulikpumpe (3) ausgebildet ist, und
- eine Steuer- oder Regeleinheit (5) zum Steuern oder Regeln des Elektromotors (4) und/oder der Hydraulikpumpe (3)
umfasst, wobei die Steuer- oder Regeleinheit (5) dazu ausgebildet ist, einen durch die Hydraulikpumpe (3) generierbaren Volumenstrom zu steuern oder zu regeln.

## Beschreibung

Die vorliegende Erfindung betrifft ein Antriebssystem für ein Arbeitsfahrzeug, beispielsweise Mitnahmestapler, mit wenigstens einem Verbraucher, wobei das Antriebssystem
- eine Hydraulikpumpe, welche zum Antreiben des wenigstens einen Verbrauchers ausgebildet ist,
- einen mechanisch mit der Hydraulikpumpe gekoppelten Elektromotor, welcher zum Antreiben der Hydraulikpumpe ausgebildet ist, und
- eine Steuer- oder Regeleinheit zum Steuern oder Regeln des Elektromotors und/oder der Hydraulikpumpe
   umfasst.

Des Weiteren betrifft die Erfindung ein Arbeitsfahrzeug mit einem solchen Antriebssystem.

Derartige Antriebssysteme finden ihren Einsatz vor allem bei kompakten elektrischen Arbeitsfahrzeugen, wie Staplern, Baggern oder dergleichen, wobei sie insbesondere für das Antreiben der Hubeinheit, wie einen Gabelträger oder eine Schaufel, vorgesehen sind. Die Hubeinheit umfasst dabei mindestens einen Verbraucher, häufig mehrere Verbraucher, wobei jeder Verbraucher eine bestimmte Funktion aufweist. Beispielsweise können die Funktionen der Verbraucher ein Heben und Senken, ein Neigen nach oben und unten oder ein Abstützen mittels Abstützbeinen am Boden sein. Die Verbraucher haben dabei zur Erfüllung ihrer Funktion einen gewissen Leistungsbedarf, welcher durch Bereitstellung eines durch eine Hydraulikpumpe generierten Drucks und Volumenstroms gedeckt wird.

Bei Antriebssystemen des Stands der Technik erfolgt die Deckung des Leistungsbedarfs üblicherweise vollständig durch Erzeugung des erforderlichen Drucks. Nachteilig ist dabei, dass der Betrieb eines derartigen Antriebssystems einen großen Energieaufwand erfordert, insbesondere wenn mehrere Verbraucher gleichzeitig zum Einsatz kommen sollen, z.B. zum Fahren des Arbeitsfahrzeugs und um mit dem Gabelträger eine Last anzuheben, seitlich zu verschieben und nach oben zu neigen.

Die Aufgabe der vorliegenden Erfindung ist es daher, ein Antriebssystem bereitzustellen, mittels welchem der Energieverbrauch auf ein Minimum optimiert werden kann.

Diese Aufgabe wird durch die Merkmale des Anspruchs 1 gelöst, nämlich mit einem Antriebssystem der eingangs genannten Art, bei welchem die Steuer- oder Regeleinheit dazu ausgebildet ist, einen durch die Hydraulikpumpe generierbaren Volumenstrom zu steuern oder zu regeln.

Die Steuerung oder Regelung des Volumenstroms als Steuer- oder Regelgröße bildet dabei vorteilhafterweise die Grundlage, um das Antriebssystem besonders energieeffizient betreiben zu können. D. h. insbesondere in weiterer Folge, dass dem wenigstens einen Verbraucher maximal jene Leistung zur Verfügung steht, welche er im Hinblick auf seinem maximalen Leistungsbedarf auch tatsächlich benötigt. Das erfindungsgemäße Antriebssystem kann somit erheblich dazu beitragen, Energie einzusparen.

Der wenigstens eine Verbraucher ist insbesondere ein hydraulischer Verbraucher, insbesondere ein Hydraulikzylinder.

Ist das Arbeitsfahrzeug ein Mitnahmestapler, Gabelstapler oder dergleichen, dann ist der wenigstens eine Verbraucher vorzugsweise fünf Verbraucher, welcher zum Betrieb eines Gabelträgers und einer Abstützeinrichtung des Staplers vorgesehen ist, insbesondere wobei jeweils ein Verbraucher für die Funktionen Heben und Senken, Reichweite erhöhen und reduzieren, nach oben und unten Neigen, nach links und rechts Verschieben des Gabelträgers und ein Bewegen einer Abstützeinrichtung nach unten und oben zuständig sein kann.

In bevorzugten Ausführungsbeispielen ist die Hydraulikpumpe zum Antreiben des wenigstens einen Verbrauchers eine Einwegepumpe.

Weitere vorteilhafte Ausführungsformen der Erfindung werden in den abhängigen Ansprüchen definiert.

Es ist besonders bevorzugt vorgesehen, dass die Steuer- oder Regeleinheit dazu ausgebildet ist, den Volumenstrom auf Anforderung des wenigstens einen Verbrauchers zu steuern oder zu regeln. Das kann insbesondere bedeuten, dass der wenigstens eine Verbraucher zur Deckung seines Leistungsbedarfs den Energieverbrauch an der Hydraulikpumpe bestimmt. Vorteilhafterweise kann durch eine derart direkte Bedarfsanforderung eine präzise und dadurch energieeffiziente Steuerung oder Regelung ermöglicht werden.

In bevorzugten Ausführungsbeispielen entspricht die Anforderung des wenigstens einen Verbrauchers einem definierten maximalen Leistungsbedarf des wenigstens einen Verbrauchers, insbesondere sodass der wenigstens eine Verbraucher seine zugeordnete Funktion bestmöglich erfüllen kann.

Es ist denkbar, dass der Anforderung des wenigstens einen Verbrauchers nicht entsprochen werden kann, beispielsweise da der durch die Hydraulikpumpe maximal erzeugbare Volumenstrom durch eine Bauart der Hydraulikpumpe, vor allem hinsichtlich ihrer maximalen Drehzahl, begrenzt sein kann. Vor allem dann, wenn mehrere Verbraucher Volumenstrom anfordern, ist es möglich, dass einer oder mehrerer Anforderungen von einem oder mehreren Verbrauchern nicht entsprochen werden kann. Dieser Umstand kann aber in Kauf genommen werden, weil dadurch wiederum der Vorteil des geringen Energiebedarfs zum Tragen kommt.

Die Hydraulikpumpe ist vorzugsweise dazu ausgebildet, ohne eine Anforderung eines Verbrauchers zum Stillstand zu kommen. Dies kann bei einer Verstellpumpe primär durch einen Schwenkwinkel in Neutralstellung realisiert werden, oder durch den Stillstand des Motores, welches bei einer Konstantpumpe zwingend erforderlich ist um in einen Zustand des Stillstandes zu kommen.Anders ausgedrückt, ist die Hydraulikpumpe vorteilhaferweise nur aktiv, sollte wenigstens eine Funktion betätigt werden.

Es kann vorgesehen sein, dass der Elektromotor dazu ausgebildet ist, auf wenigstens ein durch die Anforderung des wenigstens einen Verbrauchers erzeugtes Signal gesteuert oder geregelt zu werden.

Das wenigstens eine Signal kann ein mechanisches oder elektrisches oder hydraulisches Signal sein.

Das wenigstens eine Signal kann mittels einer Signalumwandlung umgewandelt und/oder erhalten werden.

Es kann vorgesehen sein, dass die Steuer- oder Regeleinheit dazu ausgebildet ist, in Abhängigkeit einer Funktion des Verbrauchers einen proportionalen und/oder konstanten Volumenstrom zu generieren.

D.h. vorzugsweise, dass die Steuer- oder Regeleinheit dazu ausgebildet ist, die Hydraulikpumpe und/oder den Elektromotor derart zu steuern oder zu regeln, dass ein proportionaler und/oder konstanter Volumenstrom generiert wird.

Es ist möglich, dass ausschließlich ein proportionaler Volumenstrom oder ausschließlich ein konstanter Volumenstrom generiert wird.

Es ist auch möglich, dass der Volumenstrom ein eine Überlagerung eines proportionalen und eines konstanten Volumenstroms ist und/oder dass abwechselnd ein proportionaler und ein konstanter Volumenstrom generiert werden.

Bei einem Mitnahmestapler, Gabelstapler oder dergleichen sind z.B. die Funktion Heben und Senken und die Funktion Reichweite erhöhen und reduzieren proportional in ihrem Leistungsbedarf, sodass die Verbraucher zur Erfüllung dieser Funktionen einen proportionalen Volumenstrom anfordern, insbesondere wenn sie betätigt werden.

Die Steuer- oder Regeleinheit ist bevorzugt dazu ausgebildet, den Volumenstrom anhand einer Drehzahl der Hydraulikpumpe und/oder einem Verdrängungsvolumen je Umdrehung der Hydraulikpumpe zu steuern oder zu regeln.

In besonders bevorzugten Ausführungsbeispielen ist die Hydraulikpumpe eine Konstantpumpe mit einem konstanten Verdrängungsvolumen je Umdrehung der Hydraulikpumpe, vorzugsweise wobei die Steuer- oder Regeleinheit dazu ausgebildet ist, den Volumenstrom anhand der Drehzahl der Hydraulikpumpe zu steuern oder zu regeln.

Besonders bevorzugt ist die Steuer- oder Regeleinheit dazu ausgebildet, den Elektromotor, vorzugsweise eine Drehzahl des Elektromotors und/oder auf Grundlage wenigstens einer Anforderung einer oder mehrerer Verbraucher, zu steuern oder zu regeln.

In anderen Ausführungsbeispielen ist die Hydraulikpumpe eine Verstellpumpe, und ist vorzugsweise die Steuer- oder Regeleinheit dazu ausgebildet, den Volumenstrom anhand eines Verstellparameters wie eines Schwenkwinkels und/oder einer Drehzahl der Hydraulikpumpe zu steuern oder zu regeln.

In bevorzugten Ausführungsbeispielen ist die Steuer- oder Regeleinheit dazu ausgebildet, den Volumenstrom durch wenigstens eine Funktionsanforderung an den wenigstens einen Verbraucher durch eine Bedienperson, vorzugsweise in Echtzeit, zu steuern oder zu regeln.

Die wenigstens eine Funktionsanforderung kann z.B. durch das Betätigen eines Hebels, Tasters etc. durch eine Bedienperson erfolgen, wobei das Betätigen in oder am Arbeitsfahrzeug und/oder auch ferngesteuert erfolgen kann.

Es ist auch denkbar, dass die Funktionsanforderung durch ein autonomes System etc. erfolgen kann.

Es ist bevorzugt vorgesehen, dass zumindest der Elektromotor und die Hydraulikpumpe einen ersten hydraulischen Antriebsstrang zum Antreiben des wenigstens einen Verbrauchers bilden, vorzugsweise wobei der wenigstens eine Verbraucher wenigstens zwei, beispielsweise vier oder fünf, Verbraucher umfasst.

Im erste Antriebsstrang können wenigstens ein Druckbegrenzungsventil vorgesehen sein, insbesondere wobei das zumindest eine Druckbegrenzungsventil wenigstens einem Verbraucher vorgeordnet ist.

Im ersten Antriebsstrang ist wenigstens ein, beispielsweise mittels eines Hebels betätigbares, Mehrwegeventil vorgesehen, insbesondere mittels welchem der wenigstens eine Verbraucher aktivierbar ist.

Der erste Antriebsstrang ist vorzugsweise ein offener Hydraulikkreislauf.

In besonders bevorzugten Ausführungsbeispielen ist die Steuer- oder Regelvorrichtung dazu ausgebildet, den Volumenstrom anhand einer Summe der einzelnen Anforderungen der wenigstens zwei Verbraucher zu steuern oder zu regeln.

Wie oben erwähnt, ist es denkbar und zu Zwecken der Energieeinsparung bevorzugt vorgesehen, dass die Summer der Anforderungen die maximale Leistung der Hydraulikpumpe übersteigt, sodass ein oder mehrere Verbraucher nicht entsprechend ihres jeweiligen maximalen Leistungsbedarfs betrieben werden.

Beispielhaft kann eine maximale Drehzahl der Hydraulikpumpe von 3000 Umdrehungen zur Verfügung stehen. Eine erste Funktion fordert 1000 Umdrehungen; eine zweite Funktion 600 Umdrehungen und eine dritte Funktion 1500 Umdrehungen. Somit würden 3100 Umdrehungen angefordert werden und es kommt zu einer Unterversorgung einer Funktion. Zum Vorteil des geringeren Energiebedarfs kann es in Kauf genommen, z.B. nur eine Funktion mit 2000 Umdrehungen zu betreiben.

Es ist besonders bevorzugt vorgesehen, dass dem wenigstens einen Verbraucher im ersten Antriebsstrang ein Primärverbraucher mit einem definierten Leistungsbedarf vorgeordnet ist, vorzugsweise wobei das Antriebssystem dazu ausgebildet ist, dem Primärverbraucher eine Hydraulikfluidmenge zur Deckung seines definierten Leistungsbedarfs bereitzustellen. Dadurch kann vorteilhafterweise garantiert werden, dass der Primärverbraucher zu jedem Zeitpunkt optimal entsprechend seines erforderlichen Leistungsbedarfs betrieben werden kann und eine Unterversorgung des Primärverbrauchers zuverlässig vermieden wird.

Vorzugsweise ist der Primärverbraucher ein Hydraulikzylinder einer Lenkung des Arbeitsfahrzeugs. D. h. insbesondere, dass das Arbeitsfahrzeug immer zuverlässig und sicher gelenkt werden kann.

Es kann vorgesehen sein, dass das Antriebssystem wenigstens einen zweiten hydraulischen Antriebsstrang mit einem zweiten Elektromotor und einer mit dem zweiten Elektromotor mechanisch gekoppelten zweiten Hydraulikpumpe aufweist.

Besonders bevorzugt sind der erste Antriebsstrang und der wenigstens eine zweite Antriebsstrang getrennt voneinander, d.h. insbesondere hydraulisch unverbunden, ausgebildet.

Es ist aber auch denkbar, dass der erste Antriebsstrang und der wenigstens eine zweite Antriebsstrang hydraulisch miteinander verbunden sind, beispielsweise zu Zwecken eines Durckausgleichs.

In bevorzugten Ausführungsbeispielen weist der zweite Antriebsstrang wenigstens einen Hydraulikmotor, vorzugsweise zum Antreiben wenigstens eines Rads des Arbeitsfahrzeugs, auf, vorzugsweise wobei die zweite Hydraulikpumpe zum Antreiben des wenigstens einen Hydraulikmotors ausgebildet ist.

Es ist bevorzugt vorgesehen, dass der zweite Antriebsstrang eine geschlossener Hydraulikkreislauf ist.

Vorzugsweise ist die zweite Hydraulikpumpe eine Zweiwegepumpe, insbesondere mit einem veränderlichem Fördervolumen.

Schutz wird des Weiteren auch begehrt für ein Arbeitsfahrzeug, insbesondere Mitnahmestapler, mit einem erfindungsgemäßen Antriebssystem und wenigstens einen mit dem Antriebssystem antreibbaren Verbraucher.

Der wenigstens eine Verbraucher ist insbesondere ein hydraulischer Verbraucher, vorzugsweise Hydraulikzylinder.

Besonders bevorzugt ist das Arbeitswerkzeug ein Stapler mit mehreren, vorzugsweise fünf, Verbrauchern zum Betreiben eines Gabelträgers und einer Abstützeinrichtung des Staplers, insbesondere wobei jeweils ein Verbraucher für die Funktionen Heben und Senken, Reichweite erhöhen und reduzieren, nach oben und unten neigen, nach links und rechts verschieben des Gabelträgers und ein Bewegen der Abstützeinrichtung nach unten und oben vorgesehen ist.

Weitere Vorteile der Erfindung ergeben sich aus den Figuren sowie der dazugehörigen Figurenbeschreibung. Dabei zeigen:
- Fig. 1-3: jeweils einen Abschnitt eines bevorzugten Ausführungsbeispiels eines erfindungsgemäßen Antriebssystems.

Die in den Fig. 1-3 gezeigten Abschnitte bilden zusammen das bevorzugte Ausführungsbeispiel eines erfindungsgemäßen Antriebssystems 1. Im Wesentlichen ist dabei in Fig. 1 ein Hauptabschnitt des Antriebssystems 1 mit einem ersten Antriebsstrang 7 und in Fig. 2 ein im ersten Antriebsstrang 7 vorgesehener Primärverbraucher 8 gezeigt. In der Fig. 3 ist ein optionaler zweiter Antriebsstrang 9 gezeigt.

Die Fig. 1 zeigt also einen Abschnitt eines bevorzugten Ausführungsbeispiels eines Antriebssystems 1 für ein Arbeitsfahrzeug, beispielsweise Mitnahmestapler, mit wenigstens einem Verbraucher 2, wobei das Antriebssystem 1
- eine Hydraulikpumpe 3, welche zum Antreiben des wenigstens einen Verbrauchers 2 ausgebildet ist,
- einen mechanisch mit der Hydraulikpumpe 3 gekoppelten Elektromotor 4, welcher zum Antreiben der Hydraulikpumpe 3 ausgebildet ist, und
- eine Steuer- oder Regeleinheit 5 zum Steuern oder Regeln des Elektromotors 4 und/oder der Hydraulikpumpe 3
umfasst, wobei die Steuer- oder Regeleinheit 5 dazu ausgebildet ist, einen durch die Hydraulikpumpe 3 generierbaren Volumenstrom zu steuern oder zu regeln.

Bei diesem bevorzugten Ausführungsbeispiel ist die Steuer- oder Regeleinheit 5 dazu ausgebildet, den Elektromotor 4 zu steuern oder zu regeln.

Weiters bilden bei diesem Beispiel zumindest der Elektromotor 4 und die Hydraulikpumpe 3 einen ersten hydraulischen Antriebsstrang 7, welcher zum Antreiben von wenigstens einem Verbraucher 2, hier beispielhaft fünf Verbraucher 2, ausgebildet ist.

Die Verbraucher 2, vorzugsweise Hydraulikzylinder, selbst sind nicht gezeigt; diese würden an den nach oben hin auslaufenden Hydraulikleitungen anschließen. Gezeigt sind aber insgesamt fünf beispielhafte durch die Verbraucher 2 verwirklichbare Funktionen 6. Diese fünf Funktionen 6 sind, von links nach rechts: Heben und Senken eines Gabelträgers eines Arbeitsfahrzeugs, nach oben und unten neigen des Gabelträgers, nach links und rechts verschieben des Gabelträgers, Reichweite des Gabelträgers erhöhen und reduzieren und ein Bewegen einer Abstützeinrichtung nach unten und oben.

Bei diesem Ausführungsbeispiel ist die Steuer- oder Regeleinheit 5 dazu ausgebildet, den Volumenstrom auf Anforderung des wenigstens einen Verbrauchers 2, d.h. insbesondere auf Anforderung eines oder mehrerer Verbraucher 2 der fünf vorhandenen Verbraucher 2, zu steuern oder zu regeln.

Vorzugsweise entspricht die Anforderung des jeweiligen Verbrauchers 2 einem definierten maximalen Leistungsbedarf dieses Verbrauchers 2.

Da hier mehrere Verbraucher 2 vorhanden sind, ist die Steuer- oder Regelvorrichtung 5 vorzugsweise dazu ausgebildet, den Volumenstrom anhand einer Summe der einzelnen Anforderungen der wenigstens zwei Verbraucher 2 zu steuern oder zu regeln.

Bei diesem Ausführungsbeispiel ist die Steuer- oder Regeleinheit 5 dazu ausgebildet, in Abhängigkeit der jeweiligen Funktion 6 des jeweiligen Verbrauchers 2 einen proportionalen und/oder konstanten Volumenstrom zu generieren.

Bevorzugt ist die Hydraulikpumpe 3 eine Konstantpumpe mit einem konstanten Verdrängungsvolumen je Umdrehung der Hydraulikpumpe 3, wobei die Steuer- oder Regeleinheit 5 dazu ausgebildet ist, den Volumenstrom anhand der Drehzahl der Hydraulikpumpe 3 zu steuern oder zu regeln.

Es ist auch denkbar, dass die Steuer- oder Regeleinheit 5 dazu ausgebildet ist, den Volumenstrom auf Grundlage eines Verdrängungsvolumens je Umdrehung der Hydraulikpumpe 3 zu steuern oder zu regeln.

Bei diesem Ausführungsbeispiel ist es vorgesehen, dass die Steuer- oder Regeleinheit 5 dazu ausgebildet ist, den Volumenstrom durch wenigstens eine Funktionsanforderung an den wenigstens einen Verbraucher 2 durch eine Bedienperson zu steuern oder zu regeln. Beispielsweise kann eine Bedienperson einen Hebel eines Arbeitsfahrzeugs betätigen, um eine oder mehrere Funktion(en) 6 auszuführen, z.B. das Heben und/oder Neigen eines Gabelträgers, woraufhin der oder die zugehörigen Verbraucher 2 einen für die Funktion(en) 6 erforderlichen Volumenstrom anfordert.

Insbesondere erfolgen die Steuerung oder Regelung und die darauffolgenden Vorgänge in Echtzeit, d.h. insbesondere unmittelbar infolge der wenigstens einen Funktionsanforderung.

In Fig. 1 ist als bevorzugte Variante angrenzend an die Hydraulikpumpe 3 ein Ventil 13 angeordnet, ausgehend von welchem ein Primärverbraucher 8 (gezeigt in Fig. 2) vorgesehen ist, vorzugsweise wobei der Primärverbraucher 8 dem wenigstens einen Verbraucher 2 im ersten Antriebsstrang 7 vorgeordnet ist.

Das Ventil 13 ist vorzugsweise ein Umschaltventil, insbesondere ein als Prioritäts-Ventil fungierendes Load-Sensing-Ventil, das insbesondere dazu ausgebildet ist, zu gewährleisten, dass der definierte Leistungsbedarf des Primärverbraucher 8 jedenfalls gedeckt ist.

In Fig. 1 ist als bevorzugte Variante ausgehend von der Steuer- oder Regeleinheit 5 weiters eine Steuerleitung zum bevorzugt vorgesehenen zweiten Antriebsstrang 9, insbesondere zum zweiten Elektromotor 10 des zweiten Antriebsstrangs 9, gezeigt (siehe Fig. 3).

Die Fig. 2 zeigt einen zweiten Abschnitt des bevorzugten Ausführungsbeispiels eines Antriebssystems 1, wobei hier der zu Fig. 1 erwähnte Primärverbraucher 8 gezeigt ist, welcher dem wenigstens einen Verbraucher 2 im ersten Antriebsstrang 7 vorgeordnet ist.

Bei diesem Ausführungsbeispiel ist das Antriebssystem 1 dazu ausgebildet, insbesondere mittels des Ventils 13, dem Primärverbraucher 8 eine Hydraulikfluidmenge zur Deckung des definierten Leistungsbedarfs des Primärverbrauchers 8 bereitzustellen.

Der Primärverbraucher 8 ist insbesondere ein Hydraulikzylinder für eine Lenkung, vorzugsweise wobei an dem Hydraulikzylinder eine Zahnstange zum Ausführen einer Drehbewegung vorgesehen ist. D.h. insbesondere, die Funktion 6 dieses Primärverbrauchers 8 stellt das Lenken des Arbeitsfahrzeugs dar.

Die Fig. 3 zeigt einen dritten Abschnitt des bevorzugten Ausführungsbeispiels eines Antriebssystems 1, wobei hier wenigstens ein zweiter hydraulischer Antriebsstrang 9 mit einem zweiten Elektromotor 10 und mit einer mit dem zweiten Elektromotor 10 mechanisch gekoppelten zweiten Hydraulikpumpe 11 gezeigt ist.

Ausgehend vom zweiten Elektromotor 10 ist eine Steuerleitung gezeigt, welche mit der Steuer- oder Regeleinheit 5 (siehe Fig. 1) verbunden ist.

Die Steuer- oder Regeleinheit 5 ist insbesondere dazu ausgebildet, den ersten Antriebsstrang 7 und den zweiten Antriebsstrang 9 zu steuern oder zu regeln.

Bei diesem bevorzugten Ausführungsbeispiel sind der erste Antriebsstrang 7 und der zweite Antriebsstrang 5 nicht hydraulisch miteinander verbunden.

Bei diesem Beispiel weist der zweite Antriebsstrang 9 wenigstens einen Hydraulikmotor 12, insbesondere drei Hydraulikmotoren 12, auf.

Jeder Hydraulikmotor 12 ist hier insbesondere dazu ausgebildet, jeweils ein Rad des Arbeitsfahrzeugs anzutreiben, vorzugsweise wobei die zweite Hydraulikpumpe 11 zum Antreiben des wenigstens einen Hydraulikmotors 12 ausgebildet ist.

Bei diesem Ausführungsbeispiel ist die zweite Hydraulikpumpe 11 eine Zweiwegepumpe, vorzugsweise mit veränderlichem Fördervolumen.

### Bezugszeichenliste:

- 1: Antriebssystem
- 2: Verbraucher
- 3: Hydraulikpumpe
- 4: Elektromotor
- 5: Steuer- oder Regeleinheit
- 6: Funktion
- 7: erster Antriebsstrang
- 8: Primärverbraucher
- 9: zweiter Antriebsstrang
- 10: zweiter Elektromotor
- 11: zweite Hydraulikpumpe
- 12: Hydraulikmotor
- 13: Prioritäts-Ventil

## Patentansprüche

1. Antriebssystem (1) für ein Arbeitsfahrzeug, beispielsweise Mitnahmestapler, mit wenigstens einem Verbraucher (2), wobei das Antriebssystem (1)
- eine Hydraulikpumpe (3), welche zum Antreiben des wenigstens einen Verbrauchers (2) ausgebildet ist,
- einen mechanisch mit der Hydraulikpumpe (3) gekoppelten Elektromotor (4), welcher zum Antreiben der Hydraulikpumpe (3) ausgebildet ist, und
- eine Steuer- oder Regeleinheit (5) zum Steuern oder Regeln des Elektromotors (4) und/oder der Hydraulikpumpe (3)
umfasst, **dadurch gekennzeichnet, dass** die Steuer- oder Regeleinheit (5) dazu ausgebildet ist, einen durch die Hydraulikpumpe (3) generierbaren Volumenstrom zu steuern oder zu regeln.

2. Antriebssystem (1) nach Anspruch 1, wobei die Steuer- oder Regeleinheit (5) dazu ausgebildet ist, den Volumenstrom auf Anforderung des wenigstens einen Verbrauchers (2) zu steuern oder zu regeln.

3. Antriebssystem (2) nach Anspruch 2, wobei die Anforderung des wenigstens einen Verbrauchers (2) einem definierten maximalen Leistungsbedarf des wenigstens einen Verbrauchers (2) entspricht.

4. Antriebssystem (2) nach Anspruch 2 oder 3, wobei der Elektromotor (4) dazu ausgebildet ist, auf wenigstens ein durch die Anforderung des wenigstens einen Verbrauchers (2) erzeugtes, vorzugsweise mechanisches oder elektrisches oder hydraulisches, Signal gesteuert oder geregelt zu werden.

5. Antriebssystem (1) nach einem der vorhergehenden Ansprüche, wobei die Steuer- oder Regeleinheit (5) dazu ausgebildet ist, in Abhängigkeit einer Funktion (6) des Verbrauchers (2) einen proportionalen und/oder konstanten Volumenstrom zu generieren.

6. Antriebssystem (1) nach einem der vorhergehenden Ansprüche, wobei die Steuer- oder Regeleinheit (5) dazu ausgebildet ist, den Volumenstrom anhand einer Drehzahl der Hydraulikpumpe (3) und/oder einem Verdrängungsvolumen je Umdrehung der Hydraulikpumpe (3) zu steuern oder zu regeln.

7. Antriebssystem (3) nach einem der vorhergehenden Ansprüche, wobei die Hydraulikpumpe (3) eine Konstantpumpe mit einem konstanten Verdrängungsvolumen je Umdrehung der Hydraulikpumpe (3) ist, vorzugsweise wobei die Steuer- oder Regeleinheit (5) dazu ausgebildet ist, den Volumenstrom anhand der Drehzahl der Hydraulikpumpe (3) zu steuern oder zu regeln.

8. Antriebssystem (3) nach einem der Ansprüche 1 bis 6, wobei die Hydraulikpumpe (3) eine Verstellpumpe ist, vorzugsweise wobei die Steuer- oder Regeleinheit (5) dazu ausgebildet ist, den Volumenstrom anhand eines Verstellparameters wie eines Schwenkwinkels und/oder einer Drehzahl der Hydraulikpumpe (3) zu steuern oder zu regeln.

9. Antriebssystem (3) nach einem der vorhergehenden Ansprüche, wobei die Steuer- oder Regeleinheit (5) dazu ausgebildet ist, den Elektromotor (4) zu steuern oder zu regeln,
und/oder den Volumenstrom durch wenigstens eine Funktionsanforderung an den wenigstens einen Verbraucher (2) durch eine Bedienperson, vorzugsweise in Echtzeit, zu steuern oder zu regeln.

10. Antriebssystem (1) nach einem der vorhergehenden Ansprüche, wobei zumindest der Elektromotor (4) und die Hydraulikpumpe (3) einen ersten hydraulischen Antriebsstrang (7) zum Antreiben des wenigstens einen Verbrauchers (2) bilden, vorzugsweise wobei der wenigstens eine Verbraucher (2) wenigstens zwei, beispielsweise fünf, Verbraucher (2) umfasst.

11. Antriebssystem (1) nach Anspruch 10, wobei die Steuer- oder Regelvorrichtung (5) dazu ausgebildet ist, den Volumenstrom anhand einer Summe einzelner Anforderungen der wenigstens zwei Verbraucher (2) zu steuern oder zu regeln.

12. Antriebssystem (1) nach Anspruch 10 oder 11, wobei dem wenigstens einen Verbraucher (2) im ersten Antriebsstrang (7) ein Primärverbraucher (8) mit einem definierten Leistungsbedarf vorgeordnet ist, vorzugsweise wobei das Antriebssystem (1) dazu ausgebildet ist, mittels einer Vorrichtung zur Regelung der priorisierten Energieversorgung dem Primärverbraucher (8) eine Hydraulikölmenge zur Deckung des definierten Leistungsbedarfs bereitzustellen.

13. Antriebssystem (1) nach einem der Ansprüche 10 bis 12, wobei das Antriebssystem (1) wenigstens einen zweiten hydraulischen Antriebsstrang (9) mit einem zweiten Elektromotor (10) und einer mit dem zweiten Elektromotor (10) mechanisch gekoppelten zweiten Hydraulikpumpe (11) aufweist.

14. Antriebssystem (1) nach Anspruch 13, wobei der zweite Antriebsstrang (9) wenigstens einen Hydraulikmotor (12), vorzugsweise zum Antreiben wenigstens eines Rads des Arbeitsfahrzeugs, aufweist, vorzugsweise wobei die zweite Hydraulikpumpe (11) zum Antreiben des wenigstens einen Hydraulikmotors (12) ausgebildet ist und/oder wobei die zweite Hydraulikpumpe (11) eine Zweiwegepumpe ist.

15. Arbeitsfahrzeug, insbesondere Mitnahmestapler, mit einem Antriebssystem (1) nach einem der vorhergehenden Ansprüche und wenigstens einen mit dem Antriebssystem (1) antreibbaren Verbraucher (2).
